# EUROPÄISCHE PATENTSCHRIFT

(11) **EP 0 040 807 B1**
(45) Veröffentlichungstag und Bekanntmachung des Hinweises auf die Patenterteilung: **22.02.1984**
(21) Anmeldenummer: 81103867.8
(22) Anmeldetag: 20.05.1981
(51) Int. Cl.: E02D 29/02, E02D 17/20, E01F 8/00

(54) **Bauelementsystem zur Erstellung bepflanzbarer Stützmauern**
Spatial structure for building retaining walls covered with vegetation
Structure spatiale pour l'établissement de murs de soutènement pouvant être couverts de végétation

(30) Priorität: 23.05.1980 DE 3019675
(43) Veröffentlichungstag der Anmeldung: 02.12.1981
(73) Patentinhaber: Neumann, Herwig, D-7521 Forst / Baden (DE)
(72) Erfinder: Neumann, Herwig, D-7521 Forst / Baden (DE)
(74) Vertreter: Raeck, Wilfrid, Dipl.-Ing.

## Beschreibung

Die Erfindung betrifft ein Bauelementsystem zur Erstellung bepflanzbarer Mauern, Lärmschutzwällen oder Hangabstützungen, mit quer zur Mauerlängsrichtung verlaufenden Stützbökken, die mit ebenen, oberen und unteren Auflageflächen unmittelbar übereinandergesetzt sind, und mit aus einer Bodenplatte und einem daran winklig anschließenden Brüstungsteil bestehenden Längselementen, die in zur Stirnseite offene Ausnehmungen der Stützböcke eingeführt sind und nach vorn offene Bepflanzungsetagen für das zwischen die Stützbockstapel eingefüllte Erdreich bilden.

Bei einem aus der FR-A-2401 277 bekannten Bauelementsystem der vorbezeichneten Art ragen die aus übereinandergesetzten Stützbökken gebildeten Stützbockstapel in den abzustützenden Hang hinein, während das Erdreich nach vorn zur Sichtseite durch in Längsrichtung der Mauer verlaufende Brüstungselemente abgefangen wird, die in die nach vorn offenen Ausnehmungen von jeweils zwei benachbarten und auf gleicher Höhe angeordneten Stützbökken eingeführt sind.

Weiterhin ist aus der CH-A-450303 eine Raumgitteranordnung zur Herstellung von Stützmauern bekannt, die aus etwa gleichen, quer zur Mauerlängsrichtung liegenden Bindern und in Mauerrichtung verlaufenden Läufern besteht. Gemäß der üblichen Anordnung solcher Raumgitter werden zwei unter Längsabstand zueinander angeordnete Binder von je einem hangseitigen Läufer und einem nahe der Sichtseite der Stützmauer angeordneten Läufer überdeckt, so daß in der Draufsicht ungefähr ein Quadrat entsteht. Gleichzeitig wird der jeweilige Binder noch von den Enden der zum benachbarten Quadrat gehörenden Läufer überdeckt, und auf die Läufer wird dann wieder eine Folge von Bindern aufgesetzt. Da die Binder und Läufer obere und untere Ausnehmungen in der einfachen bzw. doppelten Breite des Balkenquerschnittes aufweisen und mit den Ausnehmungen in der aufeinanderliegenden Anordnung gegenseitig verzahnt sind, befinden sich Binder und Läufer von der untersten bis zur obersten Lage zwangsläufig in senkrechter Anordnung übereinander. Der zwischen zwei senkrechten Folgen von Bindern mit den dazwischen querverlaufenden Läufern gebildete quadratische oder rechteckige Schacht kann mit Kies oder Schotter aufgefüllt werden, um der Stützmauer eine Dränagewirkung zu verleihen.

Entsprechend der FR-A-2421 243 ist eine Raumgitteranordnung ähnlich der zuvor beschriebenen Art noch dadurch weitergebildet, daß in Mauerlängsrichtung jeder zweite Läufer ähnlich einem Trog ausgebildet ist, der mit eingefüllter Erde zur Begrünung der Stützmauer dient. Die Trogform entsteht dadurch, daß an den die Trogrückwand bildenden Läufer eine Bodenplatte und daran eine im Querschnitt schräg nach oben laufende Schürze angeformt sind.

Der Erfindung liegt die Aufgabe zugrunde, für eine aus dem eingangs beschriebenen Bauelement zu erstellende Stützmauer oder Hangabstützung eine erhöhte statische Festigkeit zu erzielen und dabei den durch die bisher für vergleichbare Standfestigkeiten notwendigen tiefen Einbindungen in den Hang bedingten Aufwand zu verringern.

Diese Aufgabe wird erfindungsgemäß dadurch gelöst, daß auf gleicher Höhe liegende Stützböcke benachbarter Stützbockstapel als Auflage für einen Riegelbalken von im allgemeinen rechteckigem Querschnitt ausgebildet sind, dessen unterer Abschnitt von nach oben offenen Ausnehmungen der beiden Stützböcke und dessen oberer Abschnitt von nach unten offenen Ausnehmungen zweier darüberliegender Stützböcke umfaßt ist, wobei der Riegelbalken und die Ausnehmungen in der Nähe der hangseitigen Enden der Stützböcke angeordnet sind, und daß die benachbarten Stützbockstapel, Längselemente und Riegelbalken zu einer an die Hangneigung angepaßten Bauelementengruppe vereinigt sind, die mit ihrem Eigengewicht und der Last des eingefüllten Erdreiches eine den auftretenden Hangkräften standhaltende, geneigte Gewichtssäule bildet.

Aufgrund der vorgeschlagenen formschlüssigen Verbindung zwischen übereinanderliegenden Stützböcken werden Verschiebungen innerhalb der Stützbockstapel ausgeschlossen, und gleichzeitig entsteht vorteilhaft mit jeweils zwei benachbarten Stützbockstapeln ein Raumgitter, das mit den das Erdreich nach vorn begrenzenden Längselementen und der eingefüllten Erde eine sich über die Höhe der Stützmauer erstreckende, leicht geneigte Säule bildet. Da eine Verschiebung in Längsrichtung der Stützböcke untereinander nicht möglich ist und da die aus dem Eigengewicht der Bauelemente und aus der eingefüllten Erde entstehende Auflast kontinuierlich nach unten weitergeleitet wird und sich in dieser Richtung zwangsläufig erhöht, erübrigen sich die bisher notwendig tiefen Einbindungen mit langen Stützböcken in den Hang und auch die daraus resultierenden umfangreichen Erdarbeiten. Die unmittelbar aufeinandersitzenden Stützböcke haben in den Stützbockstapeln die Aufgabe, schräg oder ungefähr in Mauerlängsrichtung angreifende Schubbeanspruchungen aufzunehmen, wobei die Abstützkraft teilweise aus der Reibkraft der Einbindung zwischen darüber- und darunterliegenden Stützböcken resultiert, teilweise aber auch durch die erfindungsgemäßen Riegelbalken besorgt wird, die somit das Bauelementsystem ähnlich einem Raumgitter vervollständigen und außerdem vom Hang her unkontrolliert auf die Stützbockstapel einwirkenden Querschubkräfte an den Stützböcken aufzunehmen und abzutragen in der Lage sind.

Gegenüber dem aus der FR-A-2401 277 bekannten und der Erfindung zugrunde gelegten Bauelementsystem für eine Stützmauer hat sich der grundsätzliche Aufbau nicht geändert. In jedem Fall bilden zwei benachbarte Stützbockstapel mit dem dazwischen eingefüllten Erdreich jeweils eine Einheit. Die zwischen diesen Einheiten befindlichen, ebenfalls mit Erdreich aufgefüllten Abstände, in denen die Fugen zwischen den Brüstungselementen und die Fugen zwischen benachbarten Riegelbalken liegen, bilden von den beidseitig benachbarten Raumgittern jeweils hälftig umfaßter Erdsäulen, die ebenfalls bei der Hangabstützung wirksam sind, darüber hinaus aber noch Setzungen zwischen den genannten Einheiten ermöglichen, ohne die Stützfunktion und das Erscheinungsbild der Mauer als ganzes zu beeinträchtigen. Im Schnitt der Stützmauer gesehen, befinden sich die Riegelbalken gewissermaßen in der Null-Linie zwischen dem vom Hang her sowie von der in das Raumgitter eingefüllten Erdsäule einwirkenden Belastunyen und erfordern deshalb keine nennenswerten Festigkeiten und Armierungen.

In Ausgestaltung der Erfindung können die Riegelbalken eine etwas geringere Länge aufweisen als der doppelte Abstand zweier benachbarter Stützbockstapel und zu diesem symmetrisch angeordnet sein. Auf diese Weise werden jegliche Schwierigkeiten beim Versatz der Riegelbalken und beim Aufbau des Raumgitters ausgeschlossen. Außerdem läßt sich aufgrund der vorgesehenen Längsabstände eine leichtere Anpassung an einen Kurvenverlauf der Mauer erreichen. Die Längsabstände zwischen den Riegelbalken bleiben klein genug, damit das in das Raumgitter eingefüllte Erdreich eine zusammenhängende Einheit bildet und keine nennenswerte Verbindung nach außen besitzt, über die die Hangkräfte unkontrolliert eindringen könnten.

Vorzugsweise ist in den Stützbockstapeln jeder Stützbock mit dem darunter- und darüberliegenden Stützbock durch je einen Riegelbalken verbunden und somit gegen Verschiebungen gesichert. Die Höhe eines Riegelbalkens kann etwa der halben Stützbockhöhe entsprechen. Die Breite von Riegelbalken, die im unteren Bereich eines Stützbockstapelpaares angeordnet sind, kann größer sein als die Breite von in größerer Höhe einer Mauer zu verlegenden Riegelbalken. Dadurch wird an Herstellungskosten und am Gewicht dieser Bauelemente eingespart und gleichzeitig erreicht, daß der lichte Querschnitt des Raumgitters in mittleren oder oberen Bereichen der Stützmauer noch so groß wie möglich bleibt, obwohl dort verhältnismäßig kurze Stützböcke zur Anwendung kommen. Es kann weiterhin zweckmäßig sein, wenn die Riegelbalken wenigstens an ihrer Ober- oder Unterseite Ausnehmungen enthalten, mit denen in gleicher Höhe liegende Stützböcke eines Stützbockstapelpaares übergriffen sind. Auf diese Weise können die Stützböcke auch gegen Verschiebungen in Richtung des Mauerverlaufes gesichert werden.

Bei einer anderen Ausführungsform haben längere, tiefer in den Hang reichende Stützbökke mehrere obere Ausnehmungen, damit ein auf einen längeren Stützbock aufgesetzter kürzerer Stützbock mit seiner unteren Ausnehmung auf einen Riegelbalken aufgesetzt werden kann, der dem gewünschten Rückversatz der Stützmauer an der Vorderseite entspricht. Diese zusätzlichen Ausnehmungen sind aus Gründen der Serienfertigung längerer Stützböcke und deren verschiedenartige Anwendung sinnvoll.

Bei den obersten Stützböcken eines Stützbockstapels kann der Riegelbalken durch U-oder H-förmige Klammern ersetzt sein, deren waagerechte Schenkel dem Querschnitt der Riegelbalken entsprechen und von den oberen und unteren Ausnehmungen der Stützböcke umfaßt ist. Diese vereinfachte Verklammerung übereinanderliegender Stützböcke ist für die Festigkeit der Mauer in den oberen Etagen ausreichend, da hier nur geringe Hangkräfte auftreten.

Ausführungsbeispiele der Erfindung sind nachfolgend in Verbindung mit den Zeichnungen näher erläutert. Es zeigt
Fig. 1 eine perspektivische Ansicht eines Stützbockpaares zur Bildung eines Raumgitters in einer Etage mit einem vorderen Längselement und einem rückwärtigen Riegelbalken,
Fig. 2 und 3 schematische Seitenansichten von Stützmauern nach der Erfindung mit unterschiedlichem Neigungsverlauf,
Fig. 4 eine Frontansicht der Stützmauer nach Fig. 2 oder 3,
Fig. 5 eine Seitenansicht einer höheren Stützmauer nach der Erfindung.

Entsprechend Fig. 1 sind zwei zu einem Bauabschnitt A oder B (Fig.4) gehörende benachbarte Stützböcke 13 an ihrem vorderen Ende mit einem nach oben gerichteten Vorsprung 26 versehen, der eine Auflagefläche für das eingesetzte Längselement 10 nach vorn begrenzt. Das Längselement ist in die nach vorn durch den Vorsprung begrenzte und nach oben offene Aufnahme 25 eingesetzt und besteht aus einem nach vorn geneigten längeren Brüstungsteil 12 sowie einer daran angeschlossenen kürzeren Bodenplatte 11. Die Stützböcke 13 sind mit einer ebenen Oberseite 14 sowie einer ebenen Unterseite 15 versehen.

Zur Bildung eines Raumgitters wird auf die beiden Stützböcke 13 nach Fig. 1 ein Riegelbalken 20 aufgelegt, der mit seiner unteren Hälfte in nach oben offenen Ausnehmungen 22 in der Oberseite der Stützböcke aufgenommen ist und von nach unten offenen Ausnehmungen 24 von darüber liegenden Stützböcken der nächsten Etage überfaßt wird. Somit werden durch einen Riegelbalken 20 je zwei Stützböcke paarweise gegen Längsverschiebungen verriegelt. Die oberen Ausnehmungen 22 befinden sich näher am rückwärtigen Ende der Stützböcke als die unteren Ausnehmungen 24, wodurch der Rückversatz der aufeinandergesetzten Stützböcke und damit die Neigung der Mauer bestimmt wird. Ausführungsbeispiele für unterschiedlich geneigte Mauern sind in Fig. 2 und 3 dargestellt. Jeweils die untersten Stützböcke sind in einem Fundament 28 im Erdreich verankert.

Entsprechend Fig.4 besteht die Mauer in ihrem Längsverlauf aus aneinandergereihten Bauabschnitten A, B ... Jeder Bauabschnitt wird durch ein Paar benachbarter Stützbockstapel gebildet, der entsprechend Fig. 1 durch die vorn eingesetzten Längselemente 10 und die im rückwärtigen Bereich der Stützböcke aufgelegten Riegelbalken zu einem Raumgitter vervollständigt werden. Beim etagenweisen Aufbau der Stützmauer wird in das sich allmählich erhöhende Raumgitter ständig Erde eingefüllt und verdichtet, worauf die nächste Etage aufgesetzt wird.

Fig. 5 zeigt eine verhältnismäßig große Stützmauer mit einer Höhe von ca. 16 m, wobei die Stützbockstapel aus unterschiedlich langen Stützböcken 13 aufgebaut sind. Aus Fig. 5 ist zu erkennen, daß in die Ausnehmungen der unteren langen Stützböcke im Querschnitt quadratische Riegelelemente 20 eingesetzt sind, während die darüber angeordneten Riegelelemente einen Rechteckquerschnitt in Hochkantformat besitzen. In sämtlichen Stützböcken dieser Mauer sind die Ausnehmungen in gleichem Abstand von der Rückseite her angeordnet. Dadurch ergibt sich zum Hang hin eine gleichmäßige Neigung des an den Hang angelegten Raumgitters. Die Last des Raumgitters und der in das Raumgitter eingefüllten Erdsäule wird kontinuierlich nach unten und in Richtung auf den Hang abgetragen, so daß eine optimale Hangabstützung entsteht, ohne daß sich die Stützböcke gegeneinander verschieben können. Man erkennt ferner aus Fig. 5, daß die Neigung an der Sichtseite der Stützmauer einen flacheren Verlauf besitzt, da insgesamt fünf verschiedene lange Stützbocktypen verwendet worden sind.

Bei den Stützböcken 13 gemäß Fig. 1 sind in der Oberseite 14 zusätzliche Ausnehmungen 27 vorgesehen, in die der Riegelbalken 20 dann eingesetzt wird, wenn der darüberliegende Stützbock eine geringere Länge aufweisen sollte.

## Patentansprüche

1. Bauelementsystem zum Erstellen bepflanzbarer Mauern, Lärmschutzwällen oder Hangabstützungen, mit quer zur Mauerlängsrichtung verlaufenden Stützböcken (13), die mit ebenen oberen und unteren Auflageflächen unmittelbar übereinandergesetzt sind,
und mit aus einer Bodenplatte (11) und einem daran winklig anschließenden Brüstungsteil (12) bestehenden Längselementen (10), die in zur Stirnseite offene Ausnehmungen (25) der Stützböcke (13) eingeführt sind und nach vorn offene Bepflanzungsetagen für das zwischen die Stützbockstapel eingefüllte Erdreich bilden, dadurch gekennzeichnet,
daß auf gleicher Höhe liegende Stützböcke (13) benachbarter Stützbockstapel als Auflage für einen Riegelbalken (20) von im allgemeinen rechteckigem Querschnitt ausgebildet sind, dessen unterer Abschnitt von nach oben offenen Ausnehmungen (22) der beiden Stützböcke und dessen oberer Abschnitt von nach unten offenen Ausnehmungen (24) zweier darüberliegender Stützböcke (13) umfaßt ist, wobei der Riegelbalken (20) und die Ausnehmungen (22, 24) in der Nähe der hangseitigen Enden der Stützböcke angeordnet sind
und daß die benachbarten Stützbockstapel, Längselemente (10) und Riegelbalken (20) zu einer an die Hangneigung angepaßten Bauelementgruppe vereinigt sind, die mit ihrem Eigengewicht und der Last des eingefüllten Erdreiches eine den auftretenden Hangkräften standhaltende, geneigte Gewichtssäule bildet.

2. Bauelementsystem nach Anspruch 1, dadurch gekennzeichnet, daß die Riegelbalken (20) eine etwas geringere Länge aufweisen als der doppelte Abstand zweier benachbarter Stützbockstapel und zu diesen symmetrisch angeordnet sind.

3. Bauelementsystem nach Anspruch 1, dadurch gekennzeichnet, daß in den Stützbockstapein jeder Stützbock (13) mit dem darunter- und darüberliegenden Stützbock durch je einen Riegelbalken verbunden ist.

4. Bauelementsystem nach Anspruch 1, dadurch gekennzeichnet, daß die Höhe eines Riegelbalkens (20) etwa der halben Stützbockhöhe entspricht.

5. Bauelementsystem nach einem der Ansprüche 1 bis 4, dadurch gekennzeichnet, daß die Breite von Riegelbalken (20), die im unteren Bereich eines Stützbockstapelpaares angeordnet sind, größer ist als die Breite von in größerer Höhe einer Mauer zu verlegenden Riegelbalken.

6. Bauelementsystem nach Anspruch 1, dadurch gekennzeichnet, daß die Riegelbalken (20) wenigstens an ihrer Ober- oder Unterseite Ausnehmungen enthalten, mit denen in gleicher Höhe liegende Stützböcke (13) eines Stützbockstapelpaares übergriffen sind.

7. Bauelementsystem nach Anspruch 1, dadurch gekennzeichnet, daß die oberen und unteren Ausnehmungen (22, 24) unterschiedlicher Stützbocklängen jeweils in gleich kleinerem bzw. gleich größerem Abstand vom hangseitigen Stützbockende angeordnet sind.

8. Bauelementsystem nach einem der Ansprüche 1 bis 7, dadurch gekennzeichnet, daß längere, tiefer in den Hang reichende Stützbökke (13) mehrere obere Ausnehmungen (22, 27) aufweisen.

9. Bauelementsystem nach Anspruch 1, dadurch gekennzeichnet, daß bei den obersten Stützböcken eines Stützbockstapels der Riegelbalken durch U- oder H-förmige Klammern ersetzt ist, deren waagerechte Schenkel dem Querschnitt der Riegelbalken entsprechen und von den oberen und unteren Ausnehmungen (22, 24) der Stützböcke umfaßt sind.

## Claims

1. System of construction components for erecting plantable walls, acuoustically insolating walls or slope shorings, comprising support blocks (13) extending transverse with respect to the lengthwise direction of the wall and being superposed to each other with plane upper and lower sides,
and logitudinal components consisting of a base plate (11) and an angularly adjoined sloped breast part (12), said longitudinal components being introduced into recesses open to the front of said support blocks and forming forwardly open planting levels for the earth filled into between the support block stacks,
characterized in that support blocks (13) arranged at the same heigth of adjacent support block stacks act as bearing for a locking beam (20) of substantially rectangular cross-section, its lower portion being encompassed by upwardly open clearances (22) of both support blocks, and its upper portion being by encompassed downward open clearances (24) in support blocks (13) thereabove, the locking beam and the clearances (22, 24) being arranged in the vicinity of the ends of the support blocks pointing into the slope,
and in that said adjacent support block stacks, longitudinal components (10) and locking beams (20) are combined into a group of construction components adapted to the slope, said group by its own weigth plus that of the earth filled into that group groups forming an inclined column of weigth withstanding the slope forces to occur.

2. System of construction components according to claim 1, characterized in that the locking beams (20) are somewhat shorter than twice the distance between two adjacent support block stacks, and are arranged symmetrically with respect to said stacks.

3. System of construction components according to claim 1, characterized in that the support block stacks each support block (13) is joined with the support block above and the support block below by one locking beam.

4. System of construction components according to claim 1, characterized in that the heigth of a locking element (20) corresponds to about half the support block heigth.

5. System of construction components according to one of the claims 1 to 4, characterized in that the width of those locking beams (20) which are located in the lower areas of a pair of support block stacks exceeds the width of those locking beams located at greater elevations of the wall.

6. System of construction components according to claim 1, characterized in that the locking beams (20) comprise clearances at least at their upper of their under sides with which to span the clearances in a pair of support blocks (13) located at the same heigth.

7. System of construction components according to claim 1, characterized in that the upper and lower clearances (22, 24) of all the support blocks are always arranged at the same smaller and the same larger distance, respectively from the end of the support block end pointing towards the slope.

8. System of construction components according to one of the claims 1 to 7, characterized in that longer support blocks (13) reaching deeper into the slope comprise several upper clearances (22,27).

9. System of construction components according to claim 1, characterized in that the locking beam for the uppermost support blocks of a stack is replaced by U-shaped of H-shaped clamps, said clamps being encompassed by the upper and lower clearances (22, 24) of the support blocks.

## Revendications

1. Système d'éléments de construction pour ériger des murs pouvant être garnis de plantes, des murs de protection contre les bruits ou des soutiens de pentes, comprenant des tréteaux (13) dirigés transversalement par rapport à la direction longitudinale du mur, lesquels sont empilés directement les uns sur les autres par des surfaces d'assise planes, supérieures et inférieures, et des éléments longitudinaux (10), constitués par une plaque de fond (11) et une partie de parapet s'y raccordant sous un certain angle, qui sont insérés dans des évidements (25), ouverts sur la face frontale, des tréteaux (13) et qui forment des étages de plantation, ouverts vers l'avant, pour contenir de la terre entassée entre les piles de tréteaux,
caractérisé en ce que les tréteaux (13) situés à la même hauteur et appartenant à des piles de tréteaux voisines sont établis pour servir d'assise à une poutre (20) de verrouillage de section transversale sensiblement rectangulaire, dont la portion inférieure est enserrée par des échancrures (22), ouvertes vers le haut, des deux tréteaux, et leur portion supérieure, par des échancrures (24), ouvertes vers le bas, de deux tréteaux (13) placés par dessus, la poutre de verrouillage (20) et les échancrures (22, 24) étant disposées au voisinage des extrémités, du côté de la pente, des tréteaux,
et en ce que les piles de tréteaux, éléments longitudinaux (10) et poutres de verrouillage voisins sont réunis ensemble pour former un groupe d'éléments de construction adaptés à l'inclinaison de la pente, groupe qui forme, par son poids propre et la charge de la masse de terre entassée, une colonne inclinée pesante, résistant aux forces de pente qui apparaissent.

2. Système d'éléments de construction selon la revendication 1, caractérisé en ce que les poutres de verrouillage (20) présentent une longueur un peu moindre que le double de l'écartement de deux piles de tréteaux voisines et sont disposées symétriquement par rapport à celles-ci.

3. Système d'éléments de construction selon la revendication 1, caractérisé en ce que dans les piles de tréteaux chaque tréteau (13) est relié au tréteau placé par-dessus et à celui placé par-dessous chaque fois par une poutre de verrouillage.

4. Système d'éléments de construction selon la revendication 1, caractérisé en ce que la hauteur d'une poutre de verrouillage (20) correspond sensiblement à la moitié de la hauteur d'un tréteau.

5. Système d'éléments de construction selon la revendication 1, caractérisé en ce que l'épaisseur des poutres de verrouillage (20) qui sont disposées dans la région inférieure d'une paire de tréteaux est plus grande que celle des poutres de verrouillage devant être placées à une plus grande hauteur d'un mur.

6. Système d'éléments de construction selon la revendication 1, caractérisé en ce que les poutres de verrouillage (20) incluent, tout au moins à leurs côtés supérieur et inférieur, des échancrures au moyen desquelles des tréteaux (13), situés à la même hauteur, d'une paire de piles de tréteaux, sont enserrés.

7. Système d'éléments de construction selon la revendication 1, caractérisé en ce que les échancrures (22, 24) supérieures et inférieures, pour des longueurs de tréteaux différentes, sont toujours disposées avec un écartement plus petit ou le même par rapport à l'extrémité de tréteau du côté de la pente.

8. Système d'éléments de construction selon l'une des revendications 1 à 7, caractérisé en ce que des tréteaux (13) plus longs et s'enfonçant plus dans la pente présentent plusieurs échancrures supérieures (22,27).

9. Système d'éléments de construction selon la revendication 1, caractérisé en ce que dans les tréteaux situés tout en haut d'une pile de tréteaux les poutres de verrouillage sont remplacées par des crampons en forme de U ou de H, dont les branches horizontales correspondent à la section transversale des poutres de verrouillage et sont enserrées par les échancrures (22, 24) supérieures et inférieures des tréteaux.
